# EUROPÄISCHE PATENTSCHRIFT

(11) **EP 1 084 650 B1**
(45) Veröffentlichungstag und Bekanntmachung des Hinweises auf die Patenterteilung: **07.01.2004**
(21) Anmeldenummer: 00117700.5
(22) Anmeldetag: 17.08.2000
(51) Int. Cl.: A47B 3/12, A47B 87/00, A47B 13/02

(54) **Tisch-Einheit**
Table unit
Unité de table

(30) Priorität: 18.09.1999 DE 29916465 U
(43) Veröffentlichungstag der Anmeldung: 21.03.2001
(73) Patentinhaber: Dauphin Entwicklungs- u. Beteiligungs GmbH, 91217 Hersbruck (DE)
(72) Erfinder: Reinecke, Harry, 72622 Nürtingen (DE)
(74) Vertreter: Rau, Albrecht

(56) Entgegenhaltungen:
- EP-A- 0 753 672
- DE-A- 2 218 094
- DE-U- 29 822 475
- US-A- 5 232 303

## Beschreibung

Die Erfindung betrifft eine Tisch-Einheit gemäß dem Oberbegriff des Anspruchs 1.

Es ist durch offenkundige Vorbenutzung bekannt, Tisch-Einheiten mit Tischplatten und entfembaren Fußgestellen vorzusehen. Für die Montage bzw. Demontage der Fußgestelle sind in der Regel Werkzeuge erforderlich, die häufig nicht zur Hand sind. Für den Fall, daß die Fußgestelle eingeklappt werden können, besteht ein Nachteil darin, daß die hierdurch entstehenden Einheiten sperrig und nicht gut zu stapeln sind.

Aus der DE 298 22 475 U1 ist es bekannt, ein Fußgestell mit einer oder zwei Tischplatten ohne Verwendung von Werkzeug zu verbinden. Jedes Fußgestell weist Standbeine und Schlitten mit Führungs-Köpfen auf. Die Schlitten umfassen jeweils eine Arretier-Einrichtung, welche wiederum einen Betätigungs-Hebel sowie zwei fest mit diesem in Verbindung stehende Arretier-Haken aufweist. Die Tischplatten weisen Führungs-Platten auf, welche jeweils einen Führungs-Schlitz und Arretier-Schlitze umfassen. Bei der Montage sind die Führungs-Köpfe des Fußgestells in die entsprechenden Führungs-Schlitze der Führungs-Platten einzuführen. Die Arretier-Haken sind mit den Arretier-Schlitzen in Eingriff zu bringen, wodurch das Fußgestell an der Tischplatte arretiert wird. Ein Nachteil dieser bekannten Tisch-Einheit ist, dass deren Zusammenbau eine Vielzahl von Montage-Schritte erfordert. Ein anderer Nachteil besteht darin, dass eine Vielzahl von Komponenten nötig ist, um eine sichere Bereitstellung der Tisch-Einheit zu gewährleisten.

Aus der EP 0 753 672 A1 ist eine Tisch-Einheit bekannt, die aus Tischplatten und Standbeinen besteht. An den Tischplatten sind Verriegelungs-Platten angebracht, die jeweils Arretier-Öffnungen und einen Verriegelungs-Schlitz aufweisen. Gemäß einer Ausführungsform umfasst jedes Standbein einen Verriegelungs-Vorsprung sowie zwei verschwenkbare Arretier-Stifte mit konischen Arretier-Köpfen. Zur Montage der Tisch-Einheit ist ein Verriegelungs-Vorsprung in einen Verriegelungs-Schlitz einer Verriegelungs-Platte einzuführen. Anschließend ist ein Arretier-Kopf mit einer in einer Verriegelungs-Platte vorgesehenen Arretier-Öffnung in Eingriff zu bringen. Der Arretier-Stift steht dann mit der Arretier-Öffnung in Rastverbindung. Nachteilig ist auch bei dieser bekannten Tisch-Einheit, dass eine feste Verbindung zwischen einer Tisch-Platte und einem Standbein nicht erzielbar ist. Es tritt somit eine schlenkernde Bewegung eines Standbeins relativ zu einer Tischplatte beim Einsatz der Tisch-Einheit auf. Außerdem ist der Aufbau der Tisch-Einheit äußerst aufwändig.

Der Erfindung liegt daher die Aufgabe zu Grunde, eine Tisch-Einheit zu schaffen, bei der Tischplatten mit Fußgestellen ohne Werkzeuge einfach miteinander verbunden und voneinander gelöst werden können. Des Weiteren soll eine äußerst feste Verbindung zwischen den Tischplatten und den Fußgestellen erzielt werden. Ein besonders einfacher Aufbau der Tisch-Einheit ist außerdem vorgesehen.

Diese Aufgabe wird durch die im kennzeichnenden Teil des Anspruchs 1 angegebenen Merkmale gelöst. Der Kern der Erfindung besteht darin, dass wahlweise eine Tischplatte mit zwei Fußgestellen zu einem freistehenden Tisch oder mehrere Tischplatten mit dazwischen angeordneten Fußgestellen zu einer Tischkette verbunden werden können, wobei eine Arretier-Einrichtung mit exzentrischer Exzenter-Scheibe zur Arretierung eines Verriegelungs-Zapfens mit einem Verriegelungs-Schlitz vorgesehen ist.

Weitere vorteilhafte Weiterbildungen der Erfindung ergeben sich aus den Unteransprüchen.

Zusätzliche Merkmale und Einzelheiten der Erfindung ergeben sich aus der Beschreibung eines Ausführungsbeispiels anhand der Zeichnung. Es zeigen:
- Fig. 1: eine Draufsicht auf eine Tisch-Einheit mit Tischplatten und Fußgestellen,
- Fig. 2: eine Ausschnittvergrößerung eines Fußgestells mit zwei Tischplatten,
- Fig. 3: einen Querschnitt durch eine Tisch-Einheit in der Montage-Position,
- Fig. 4: eine Schnittdarstellung gemäß der Schnittlinie IV-IV in Figur 3,
- Fig. 5: eine Darstellung gemäß Figur 3 in der Anschlag-Position, und
- Fig. 6: eine Schnittdarstellung gemäß der Schnittlinie VI-VI in Fig. 5.

Eine Tisch-Einheit 1 weist, wie in Figur 1 gezeigt, mehrere Tischplatten 2, 3 und 4 auf, die miteinander in Reihe verbindbar sind. Die Tischplatten 2 und 4 sind über Fußgestelle 5 abgestützt, die jeweils an den stirnseitigen Enden der Tischplatten 2, 4 mit diesen verbunden sind. Über die Fußgestelle 5 der Tischplatten 2 und 4 ist die Tischplatte 3 dazwischen abstützbar und mit diesen verbindbar.

Das Fußgestell 5 weist zwei Standbeine 6 auf, die an ihren jeweiligen oberen Enden durch einen Träger 7 miteinander verbunden sind, wodurch das Fußgestell 5 die Form eines nach unten offenen U erhält. Auf dem Träger 7 sind zwei im wesentlichen senkrecht zu dessen Längserstreckung und parallel zu einer Längs-Richtung 8 ausgebildete Querträger 9, 10 vorgesehen. Die Querträger 9, 10 weisen ein rohrförmiges Gehäuse 11 auf, dessen Mittel-Längs-Achse 12 parallel zur Längs-Richtung 8 verläuft. In dem Gehäuse 11 ist eine Welle 13 angeordnet, die um die Mittel-Längs-Achse 12 verschwenkbar ist und an einem, in den Figuren 4 und 6 links dargestellten, Ende einteilig mit einem Betätigungs-Hebel 14 ausgebildet ist. An den Enden des Gehäuses 11 ist jeweils eine Exzenter-Scheibe 15 vorgesehen, welche mittig eine Bohrung 16 zur Aufnahme der Welle 13 aufweist. Die Exzenter-Scheiben 15 sind mit der Welle 13 fest verbunden. Die Exzenter-Scheibe 15 weist auf der dem Innenraum des Gehäuses 11 zugewandten Seite eine Ringnut 17 auf, in die das jeweilige längsseitige Ende des Gehäuses 11 eingreift. Die Einheit aus Welle 13 und Exzenter-Scheiben 15 ist in dem Gehäuse 11 um die Mittel-Längs-Achse 12 verschwenkbar gelagert und bildet eine Arretier-Einrichtung. Die Exzenter-Scheiben 15 weisen in dem dem Gehäuse 11 abgewandten Bereich einen über das Gehäuse 11 längs vorstehenden Exzenter-Abschnitt 18 auf, dessen Außenumfang bezüglich der Mittel-Längs-Achse 12 nicht einen konstanten Radius aufweist und zumindest teilweise in radialer Richtung über das Gehäuse 11 vorsteht. Der Exzenter-Abschnitt 18 weist im Querschnitt eine ovale Form oder die Form einer exzentrischen Kreisscheibe auf. Auf der Oberseite der Querträger 9 bzw. 10 sind drei in Längs-Richtung 8 gleichermaßen beabstandete Verriegelungs-Zapfen 19 vorgesehen, welche nach Art eines Schraubenkopfes, also pilzförmig ausgebildet sind. Die Verriegelungs-Zapfen 19 weisen einen mit dem Gehäuse 11 verbundenen Hals 20 sowie einen einteilig damit ausgebildeten, gegenüber dem Hals 20 vorstehenden Kopf 21 auf. Kopf 21 und Hals 20 können massiv ausgebildet sein. Sie können auch aus einer Kunststoffhülse bestehen, die durch einen Längsniet am Gehäuse 11 angenietet wird.

Die Tischplatten 3 und 4 weisen im Bereich ihrer beiden stirnseitigen Enden jeweils zwei parallel zueinander angeordnete Verriegelungs-Platten 22, 23 bzw. 24, 25 auf. Diese sind mit den Tischplatten 3, 4 verbunden und weisen in demselben Abstand zueinander wie die Verriegelungs-Zapfen 19 entlang der Längs-Richtung 8 zueinander versetzte Ausnehmungen 26 auf, die auch als Verriegelungs-Schlitze bezeichnet werden. Diese Ausnehmungen 26 haben die Form eines Schlüssellochs und bestehen aus einer kreisförmigen Öffnung 27 mit einem sich daran anschließenden Langloch 28. Die Langlöcher 28 der Verriegelungs-Platten 22, 23, 24 und 25 sind in dieselbe Richtung und senkrecht zur Längs-Richtung 8 ausgerichtet. Auf der der jeweiligen Tischplatte 3 bzw. 4 zugewandten Seite der Ausnehmungen 26 befindet sich eine Hinterschneidung 29, die tief genug ausgebildet ist, um die jeweiligen Verriegelungs-Zapfen 19 aufzunehmen.

Im folgenden wird die Verbindung zweier Fußgestelle 5 mit der Tischplatte 4 beschrieben. Hierdurch entsteht ein als Tisch-Einheit 1 bezeichneter normaler, freistehender Tisch mit einer Tischplatte 4 und zwei endseitig angeordneten Fußgestellen 5. Die drei Verriegelungs-Zapfen 19 der Querträger 9 und 10 werden durch die Öffnungen 27 der Verriegelungs-Platten 24 bzw. 25 geschoben. Anschließend wird das Fußgestell 5 in Richtung der Langlöcher 28 verschoben, so daß die Köpfe 21 in Eingriff mit der Umgebung der Langlöcher 28 kommen. In dieser Position kann die Tischplatte 4 von dem Verriegelungs-Zapfen 19 nach oben nicht mehr abgezogen werden. Zur Arretierung wird der Betätigungs-Hebel 14 aus der in Figur 3 dargestellten Montage-Position in die in Figur 5 dargestellte Anschlag-Position verschwenkt. Hierdurch kommt der Exzenter-Abschnitt 18 der Exzenter-Scheibe 15 in Anschlag mit der Verriegelungs-Platte 24 bzw. 25, wodurch der Hals 20 gegen die jeweilige Platte 24 bzw. 25 gedrückt wird und das Fußgestell 5 relativ zur Tischplatte 4 beklemmt wird. Die Lage des Exzenter-Abschnitts 18 ist derart gewählt, daß der Bereich des größten radialen Abstandes von der Achse 12 in der Anschlag-Position in Schwenk-Richtung 30 jenseits des Kontaktbereichs zwischen der Exzenter-Scheibe 15 und der Verriegelungs-Platte 25 liegt. Hierdurch wird erreicht, daß die Anschlag-Position selbst-arretierend ist und sich der Betätigungs-Hebel 14 in der Anschlag-Position nicht von alleine lösen kann. Zum Entfernen des Fußgestells 5 werden die jeweiligen Betätigungs-Hebel 14 aus der Anschlag-Position in die Montage-Position entgegen der Schwenk-Richtung 30 verschwenkt, wodurch die Verbindung zwischen Verriegelungs-Zapfen 19 und Verriegelungs-Platte 24 bzw. 25 gelöst wird und eine Verschiebung des Fußgestells 5 in Richtung der Öffnungen 27 und eine anschließende Abnahme der Tischplatte 4 möglich ist.

Im folgenden wird beschrieben, wie zwei aneinander angrenzende Tischplatten 3 und 4 mit einem Fußgestell 5 verbunden werden können. Hierzu werden zwei der drei Verriegelungs-Zapfen 19 in die zwei dem Ende der Tischplatte 4 zugewandten Ausnehmungen 26 eingeführt. Der dritte am in Längs-Richtung 8 gelegenen Ende des Querträgers 9 bzw. 10 angeordnete Verriegelungs-Zapfen 19 steht über das freie Ende der Tischplatte 4 hervor. Die jeweils endseitig angeordneten Ausnehmungen 26 der Verriegelungs-Platten 22 und 23 werden mit dem vorstehenden Verriegelungs-Zapfen 19 in Eingriff gebracht. Anschließend wird das Fußgestell 5 in Richtung der Langlöcher 28 verschoben und der Betätigungs-Hebel 14 aus der Montage-Position in die Anschlag-Position verschwenkt. Die Tischplatten 3 und 4 sind nun mit einem gemeinsamen Fußgestell 5 verbunden. Auf die Weise ist es möglich, lange Tischketten herzustellen, die leicht miteinander verbunden und voneinander getrennt werden können. Darüber hinaus können bei langen Tischen Fußgestelle eingespart werden.

## Patentansprüche

1. Tisch-Einheit (1)
a) mit mindestens einer Tischplatte (2, 3, 4)
i) mit mindestens einem an dieser vorgesehenen Verriegelungs-Schlitz (28),
ii) wobei der mindestens eine Verriegelungs-Schlitz (28) in einer mit der mindestens einen Tischplatte (2, 3, 4) verbundenen Verriegelungs-Platte (22, 23, 24, 25) vorgesehen ist;
b) mit mindestens einem Fußgestell (5) zur Abstützung der mindestens einen Tischplatte (2, 3, 4), welches aufweist
i) mindestens einen Verriegelungs-Zapfen (19), der mit dem mindestens einen Verriegelungs-Schlitz (28) zur Verbindung von beiden in Eingriff bringbar ist,
ii) eine werkzeuglos betätigbare Arretier-Einrichtung zur Arretierung des mindestens einen Verriegelungs-Zapfens (19) in dem mindestens einen Verriegelungs-Schlitz (28),
iii) wobei die Arretier-Einrichtung eine Welle (13) aufweist, die durch einen Betätigungs-Hebel (14) verschwenkbar ist;
**dadurch gekennzeichnet, daß**
c) die Arretier-Einrichtung mindestens eine mit der Welle (13) verbundene exzentrische Exzenter-Scheibe (15) aufweist, welche von einer Montage-Position, in der der mindestens eine Verriegelungs-Zapfen (19) mit dem mindestens einen Verriegelungs-Schlitz (28) nicht arretiert ist, in eine Anschlag-Position, in der der mindestens eine Verriegelungs-Zapfen (19) mit dem mindestens einen Verriegelungs-Schlitz (28) arretiert ist, verschwenkbar ist; und
d) die mindestens eine Exzenter-Scheibe (15) gegenüber der Verriegelungs-Platte (22, 23, 24, 25) abgestützt ist.

2. Tisch-Einheit (1) gemäß Anspruch 1, **dadurch gekennzeichnet, daß** der mindestens eine Verriegelungs-Schlitz (28) die Form eines Schlüsselloches aufweist.

3. Tisch-Einheit (1) gemäß einem der vorangehenden Ansprüche, **dadurch gekennzeichnet, daß** der Verriegelungs-Zapfen (19) einen Hals (20) sowie einen damit verbundenen, über diesen vorstehenden Kopf (21) aufweist.

4. Tisch-Einheit (1) gemäß einem der vorangehenden Ansprüche, **dadurch gekennzeichnet, daß** die Welle (13) in einem mit dem Fußgestell (5) verbundenen Gehäuse (11) gelagert ist, wobei der mindestens eine Verriegelungs-Zapfen (19) mit dem Gehäuse (11) verbunden ist.

5. Tisch-Einheit (1) gemäß einem der vorangehenden Ansprüche, **dadurch gekennzeichnet, daß** eine erste Tischplatte (4) mit einem ersten Verriegelungs-Schlitz (28) und eine zweite Tischplatte (3) mit einem zweiten Verriegelungs-Schlitz (28) vorgesehen ist und mindestens ein Fußgestell (5) mit einem ersten Verriegelungs-Zapfen (19) und einem zweiten Verriegelungs-Zapfen (19) vorgesehen ist, wobei der erste Verbindungs-Zapfen (19) mit dem ersten Verriegelungs-Schlitz (28) und der zweite Verriegelungs-Zapfen (19) mit dem zweiten Verriegelungs-Schlitz (28) in Eingriff bringbar ist.

6. Tisch-Einheit (1) gemäß Anspruch 5, **dadurch gekennzeichnet, daß** die Verbindung des ersten Verriegelungs-Zapfens (19) mit dem ersten Verriegelungs-Schlitz (28) und die Verbindung des zweiten Verriegelungs-Zapfens (19) mit dem zweiten Verriegelungs-Schlitz (28) durch die Betätigung einer Arretier-Einrichtung arretierbar ist.

## Claims

1. A table unit (1) comprising
a) at least one table top (2, 3, 4), having
i) at least one locking slot (28) attached to it,
ii) wherein the at least one locking slot (28) is provided in a locking plate (22, 23, 24, 25), which is joined to the at least one table top (2, 3, 4);
b) at least one pedestal (5) supporting the at least one table top (2, 3, 4), the pedestal having
i) at least one locking bolt (19), which is movable into meeting with the at least one locking slot (28) for connection of both,
ii) an arresting device to be operated without tools for arresting the at least one locking bolt (19) in the at least one locking slot (28),
iii) wherein the arresting device has a shaft (13), which is pivotable by an operating lever (14);
**characterized in that**
c) the arresting device comprises at least one eccentric cam disk (15) which is joined to the shaft (13) and is pivotal from a position of assembly, in which the at least one locking bolt (19) is not in arresting engagement with the at least one locking slot (28), into a stop position, in which the at least one locking bolt (19) is in arresting engagement with the at least one locking slot (28); and
d) the at least one cam disk (15) is supported relative to the locking plate (22, 23, 24, 25).

2. A table unit (1) according to claim 1, **characterized in that** the at least one locking slot (28) has the shape of a keyhole.

3. A table unit (1) according to one of the preceding claims, **characterized in that** the locking bolt (19) has a neck (20) and a head (21) joined thereto and standing out therefrom.

4. A table unit (1) according to one of the preceding claims, **characterized in that** the shaft (13) is lodged in a housing (11) that is joined to the pedestal (5), the at least one locking bolt (19) being joined to the housing (11).

5. A table unit (1) according to one of the preceding claims, **characterized in that** a first table top (4) is provided with a first locking slot (28) and a second table top (3) is provided with a second locking slot (28), and **in that** at least one pedestal (5) is provided, having a first locking bolt (19) and a second locking bolt (19), the first locking bolt (19) being movable into engagement with the first locking slot (28) and the second locking bolt (19) being movable into engagement with the second locking slot (28).

6. A table unit (1) according to claim 5, **characterized in that** the engagement of the first locking bolt (19) with the first locking slot (28) and the engagement of the second locking bolt (19) with the second locking slot (28) is arrested by actuation of an arresting device.

## Revendications

1. Unité de table (1), comportant
a) au moins un dessus de table (2, 3, 4)
i) au moins une fente de verrouillage (28) prévue dans celui-ci,
ii) la seule fente de verrouillage (28) au moins étant prévue dans une plaque de verrouillage (22, 23, 24, 25) reliée au seul dessus de table (2, 3, 4) au moins ;
b) au moins un piétement (5) pour supporter le seul dessus de table (2, 3, 4) au moins, lequel comporte
i) au moins un tenon de verrouillage (19) qui peut être engagé dans la seule fente de verrouillage (28) au moins pour la liaison des deux,
ii) un dispositif de blocage pouvant être actionné sans outil pour le blocage du seul tenon de verrouillage (19) au moins dans la seule fente de verrouillage (28) au moins,
iii) le dispositif de blocage comportant une broche (13) qui peut être pivotée par un levier d'actionnement (14) ;
**caractérisée en ce que**
c) le dispositif de blocage comporte au moins un disque d'excentrique (15) excentré relié à la broche (13), qui peut être pivoté d'une position de montage, dans laquelle le seul tenon de verrouillage (19) au moins n'est pas bloqué dans la seule fente de verrouillage (28) au moins, dans une position de butée, dans laquelle le seul tenon de verrouillage (19) au moins est bloqué dans la seule fente de verrouillage (28) au moins ; et
d) le seul disque d'excentrique (15) au moins est supporté par rapport à la plaque de verrouillage (22, 23, 24, 25).

2. Unité de table (1) selon la revendication 1, **caractérisée en ce que** la seule fente de verrouillage (28) au moins présente la forme d'un trou de serrure.

3. Unité de table (1) selon l'une des revendications précédentes, **caractérisée en ce que** le tenon de verrouillage (19) comporte un col (20), ainsi qu'une tête (21) qui y est reliée, et qui dépasse de ce dernier.

4. Unité de table (1) selon l'une quelconque des revendications précédentes, **caractérisée en ce que** la broche (13) est montée dans un boîtier (11) qui est relié au piétement (5), le seul tenon de verrouillage (19) au moins étant relié au boîtier (11).

5. Unité de table (1) selon l'une quelconque des revendications précédentes, **caractérisée en ce qu'il** est prévu un premier dessus de table (4) avec une première fente de verrouillage (28), et un deuxième dessus de table (3) avec une deuxième fente de verrouillage (28), et au moins un piétement (5) avec un premier tenon de verrouillage (19) et un deuxième tenon de verrouillage (19), le premier tenon de liaison (19) pouvant être engagé dans la première fente de verrouillage (28), et le deuxième tenon de verrouillage (19) pouvant être engagé dans la deuxième fente de verrouillage (28) .

6. Unité de table (1) selon la revendication 5, **caractérisée en ce que** la liaison du premier tenon de verrouillage (19) avec la première fente de verrouillage (28), et la liaison du deuxième tenon de verrouillage (19) avec la deuxième fente de verrouillage (28), peuvent être bloquées par l'actionnement d'un dispositif de blocage.
